# EUROPÄISCHE PATENTSCHRIFT

(11) **EP 0 038 431 B1**
(45) Veröffentlichungstag und Bekanntmachung des Hinweises auf die Patenterteilung: **19.12.1984**
(21) Anmeldenummer: 81102291.2
(22) Anmeldetag: 26.03.1981
(51) Int. Cl.: H01R 13/703

(54) **Funktionssteckverbinder**
Functional plug connector
Connecteur à fiches de fonction

(30) Priorität: 19.04.1980 DE 3015139
(43) Veröffentlichungstag der Anmeldung: 28.10.1981
(73) Patentinhaber: Albert Ackermann GmbH & Co. KG, 51643 Gummersbach (DE)
(72) Erfinder: Kewitz, Werner, Dipl.-Ing., D-5270 Gummersbach 31 (DE); Olbrich, Georg, D-5270 Gummersbach 1 (DE)
(74) Vertreter: Wilhelm, Hans-Herbert, Dr.-Ing.

## Beschreibung

Die Erfindung betrifft einen Funktionssteckverbinder, bei welchem auf der Außenseite eines in eine Buchse einführbaren Steckerfußes vorgesehene Kontaktzungen jeweils mit beispielsweise paarweise auf zwei gegenüberliegenden Innenseiten der Buchse isoliert angeordneten Federkontakten zusammenwirken, die in ihrem oberen, dem Stecker zugewandten Bereich der Buchse zur Kontaktierung mit den Steckerkontaktzungen bauchig federnd ausgebildet und anschließend an den bauchig federnd ausgebildeten Bereich mit weiter in Richtung zur Mitte des Buchsengehäuse ausgebogenen, halbkreisförmigen Kontaktauswölbungen versehen sind, die im gesteckten Zustand zwangsweise geöffnet werden, wobei die Länge des Steckerfußes so bemessen ist, daß dessen Kontaktzungen bei eingestecktem Stecker noch vor den Kontaktauswölbungen enden.

Funktionssteckverbinder dieser oder ähnlicher Bauart sind bekannt (DE-B-20 09 378). Bei diesen Bauarten ist nachteilig, daß sie sich ausschließlich für Steckverbindungen einsetzen lassen, bei denen im nicht gesteckten Zustand ein Stromkreis über die beiden Kontaktfederstreifen verläuft. Es gibt jedoch Einsatzfälle, wo im nicht gesteckten Zustand der Stromkreis getrennt sein soll. Die bekannten Bauarten, die an sich den Vorteil aufweisen, daß die eigentlichen Kontaktausformungen keinem Verschleiß durch die zwischen ihnen hindurchgeschobene Steckerkontakte unterliegen, lassen jedoch einen solchen Einsatz nicht zu.

Bekannt sind auch Steckverbindungen anderer Bauarten (US-A-4087151), bei denen ähnlich wie bei der eingangs genannten Bauart die in einer Buchse gegenüberliegenden Kontaktzungen zwei gegeneinander gerichtete Ausbauchungen aufweisen, von denen die von der Einsteckrichtung wegweisende Ausbauchung den Kontakt herstellt, während die zweite, dem einzuführenden Stecker zugewandte Ausbauchung nur dazu dient, bei dem Einschieben eines Steckkontaktes für eine zweite Kontaktstelle zu sorgen. Bei solchen Bauarten ist nachteilig, daß der Kontaktbereich bei häufigem Stecken einem Verschleiß unterliegt und daß die den Kontakt bewirkenden federnden Ausbauchungen in ihrer Federwirkung ermüden können, was nach längerem Gebrauch zu einer unzureichenden Kontaktierung führen kann.

Das gilt auch für die andere ähnliche Bauarten (DE-A-28 09 830 und US-A-36 46 504), wo jeweils der Fuß eines Steckers durch die elastisch gegeneinander gedrückten Kontaktausbauchungen durchgeschoben werden muß, wenn eine Kontaktierung erreicht werden soll. Auch solche Bauarten sind nicht ohne weiteres für einen Einsatz vorsehbar, bei dem im nicht gesteckten Zustand kein Kontakt zwischen beiden Kontaktzungen der Buchse besteht.

Die Erfindung liegt daher die Aufgabe zugrunde, einen Funktionssteckverbinder der eingangs genannten Art so auszubilden, daß wahlweise bei herausgezogenem Stecker die Öffner-und Schließerfunktionen von den Federkontaktelementen sicher und zuverlässig wahrgenommen werden.

Zur Lösung dieser Aufgabe besteht die Erfindung darin, daß die jeweils gegenüberliegenden Federkontakte in durch Verstrebungen abgegrenzten Kammern des Buchsengehäuses, die ihrer Breite entsprechen, gehalten sind, daß die Kontaktauswölbungen in etwa parallel zum Buchsenboden verlaufende Querteile und anschließende, in Richtung der Lötfahnen weisende Abknickungen, die eine federnde Abstützung an den vertikalen Schenkeln der Federkontakte zum Zweck der Gegendruckerhöhung für die Steckerkontaktierung in dem bauchig federnd ausgebildeten Bereich bewirken, übergehen, und daß ein Anschlag für diese Abknickungen von den Seitenwänden eines Spaltes gebildet wird, der in dem vom Stecker abgewandten Bereich des Buchsengehäuses zwischen diesem und dem Buchsenträger angeordnet ist.

Diese Ausbildung weist den Vorteil auf, daß je nach Wahl der Breite des Spaltes die Abknickung zur Anlage kommt, und zwar auf der Seite, die ein Aneinanderlegen der Kontaktauswölbungen verhindert, oder daß sie so angeordnet sind, daß diese Kontaktauswölbungen aneinanderliegen. Die jeweilige Außenseite des Spaltes übernimmt gleichzeitig die Anschlagfunktion für die Kontaktdruckerhöhung bei Einführung des Steckers, die an sich bei den bekannten Bauarten durch das Anlegen der äußeren Enden der Kontaktzungen (US-A-4087151) an einem Teil der Kontaktzungen selbst vorgesehen ist.

Die Erfindung eröffnet aber die Möglichkeit, eine Grundausführung eines Funktionssteckverbinders, welche die Vorteile aufweist, daß die Kontaktbereiche nicht durch den zwischen ihnen durchgesteckten Steckerfuß ermüdet werden können, wahlweise für eine Öffner- oder Schließerfunktion auszulegen.

Vorteilhafte Weiterbildungen ergeben sich aus den abhängigen Ansprüchen.

Anspruch 2 eröffnet eine einfache Möglichkeit der Herstellung des neuen Steckverbinders ;

Anspruch 3 gibt die Möglichkeit, den Funktionssteckverbinder jedem gewünschten Anwendungsfall anzupassen. Von der Breite des Spaltes hängt es ab, ob bei herausgezogenem Stecker von den sich korrespondierend gegenüberliegenden Federkontakten eine Schließer-oder eine Öffnerfunktion übernommen werden soll. Wird der Spalt mit geringer Breite hergestellt, so verhindert die nach unten weisende Abknickung am Fuß der Federkontakte, daß sich die beiden sich gegenüberliegenden Ausformungen am Fuß der Federkontakte bei herausgezogenem Stecker berühren. Hierdurch wird eine Schließerfunktion rsalisiert ; die Spaltbreite kann bei der Herstellung des Sockelträgers gewählt werden. Die Sockelabdeckung kann für alle Variationen dieselbe sein.

Baulich einfach ist es, wenn gemäß Anspruch 4 die Federkontakte über Querstege gelegt sind, weil dann beim Aufschieben der Sockelabdeckung schon die gewünschte Befestigung der Federkontakte erreicht wird.

Verbessert kann dies durch die Merkmale des Anspruchs 5 werden, weil dann die Federkontakte nach dem Aufsetzen der Sockelabdeckung verklemmt werden können.

Für die Montage des Steckers vorteilhaft sind auch die Merkmale des Anspruches 7 und 8. Durch diese Ausgestaltung kann beispielsweise erreicht werden, daß verschiedene Sockelträger, die sich durch die Ausbildung unterschiedlicher Spaltbreiten für die einzelnen Federkontakte unterscheiden, in dieselbe Sockelabdeckung eingeschoben werden können, so daß sie dort in einfacher Weise über das Zusammenwirken der Nut mit einem im Bereich des Fußes der Sockelabdeckung verlaufenden Vorsprung über eine Rastverbindung gehalten werden können. Das nach Anspruch 8 vorgesehene Rastnasenelement bringt den Vorteil mit sich, daß die Einrastfunktion in einfacher Weise von den Federkontakten getrennt vorgenommen wird, so daß die beim Einrasten entstehenden höheren Kräfte keine Verformung der Federkontakte hervorrufen können.

Weitere Vorteile der Erfindung ergeben sich aus der nachfolgenden Beschreibung der in den Zeichnungen dargestellten Ausführungsformen. Es zeigen :
Figur 1 einen erfindungsgemäßen Stecker mit Sockel im teilweisen perspektivischen Querschnitt,
Figur 2a einen Querschnitt durch einen Sockel mit zwei Steckkontaktvarianten,
Figur 2b einen Querschnitt durch einen Sockel mit zwei anderen Steckkontaktvarianten,
Figur 3a einen Querschnitt durch einen Sockel mit einer Steckkontaktvariante in herausgezogener Stellung und
Figur 3b einen Querschnitt durch einen Sockel mit einer Steckkontaktvariante in gesteckter Stellung.

In der Fig. 1 ist eine Buchse 1, im weiteren Sockel 1 genannt, eines aus isolierendem Kunststoff hergestellten Steckverbinders zu erkennen, welcher eine Sockelabdeckung 3 und einen in diese einschiebbaren Sockelträger 4 aufweist, auf dem die Federkontakte 7 gehalten werden. Am Fuße des Steckers 2 sind Kontaktzungen 18, die in nicht näher dargestellter Weise in den Fuß eingebettet sind, gezeigt, die mit den Federkontakten nach Einbringen des Steckers 2 in den Sockel 1 die gewünschte Kontaktierung herstellen. Diese Kontaktierung erfolgt im oberen Bereich 8 der Federkontakte 7. Die Länge des Fußes 2a des Steckers 2 ist so bemessen, daß die Kontaktzungen bei eingestecktem Stecker oberhalb der sich im unteren Bereich der Federkontakte 7 befindenden halbkreisförmigen Kontaktausformungen 13 enden. Hierdurch werden diese Teile der Federkontakte 7 von einer mechanischen Verformung durch das Einbringen des Steckers verschont und gewährleisten so bei herausgezogenem Stecker sichere Öffnungs- und Schließfunktionen. An diese bogenförmige Ausformung 13 schließt sich ein parallel zum Sockelboden verlaufender Querteil 10a an, der in einer in Richtung der Lötfahne 9 weisende Abknickung 10 endet. Wird nun der Stecker in den Sockel eingeschoben, so legt sich durch das Einschieben bedingt die Abknickung 10 des Federkontaktes 7 am rückwärtigen Teil dieses Federkontaktes an und bewirkt dadurch eine Druckerhöhung zwischen den Kontaktzungen 18 und dem bauchigen Teil des Federkontaktes 8, wodurch die Kontaktierung sicher und auch bei eventuell nachlassenden Federkräften zuverlässig erfolgen kann.

Um einen sicheren Sitz der Federkontakte 7 zu erhalten, werden diese über einen Steg 6 gelegt, der im oberen Bereich von in Längsrichtung verlaufenden, der Breite der Federkontakte entsprechenden Kammern 5 eingebracht ist. Die Kammern werden zwischen den Verstrebungen 16 gebildet und bewirken somit, daß eine seitliche Verschiebung ausgeschlossen werden kann. Die rückwärtige Kammerwand bildet mit dem Sockelträger 4 einen im unteren Bereich in der Höhe der in Richtung der Lötfahne 9 weisenden Abknickung 10 entsprechenden, vom Fuß der Verstrebungen 16a unterbrochenen, umlaufenden Spalt 14. Von der Breite dieses Spaltes 14 hängt es ab, ob sich gegenüberliegende Federkontakte 7 Öffnung- oder Schließfunktionen einnehmen sollen. Durch das Anliegen der Abknickung 10 an der in Richtung der Sockelmitte liegenden Kante wird der Bereich, in den die Ausformungen der Federkontakte in die Sockelmitte hineinragen, begrenzt. Wird daher der Spalt 14 klein ausgebildet, so legt sicht die Abknickung 10 schneller an der innenliegenden Kante des Spaltes an und kann daher keine Kontaktierung mit dem gegenüberliegenden Federkontakt eingehen.

An einer Seite des Sockelträgers 4 ist eine Nut 21 vorgesehen, die nach dem Überstülpen der Sockelabdeckung 3 über den Sockelträger 4 mit einem im Bereich des Fußes der Sockelabdeckung 3 verlaufenden Vorsprung 22 einrastet und dadurch einen festen Sitz des Sockelträgers und somit der Federkontakte in der Sockelabdeckung garantiert.

An einer Seite des Steckerfußes 2a ist eine Rastaussparung 17 vorgesehen, die nach dem Einschieben des Steckers 2 in den Sockel 1 ein Verrasten mit einer im Sockel vorgesehenen Rastnase 11, die auf einem federnden Rastnasenelement 12 sitzt, bewirkt.

In an sich bekannter Weise weist der Sockel 1 an einer Seite eine Ausnehmungserweiterung 15 auf, in die eine am Stecker vorgesehene korrespondierende Ausbildung eingreifen kann. Diese Ausnehmungserweiterung 15 erlaubt ein nicht verwechselbares Zusammenstecken von Stecker und Sockel.

Aus dem in Fig. 2 gezeigten Querschnitt durch den Sockel 1 und den Fuß 2a des Steckers 2 ist zu erkennen, daß die Kontaktzungen 18 ein gebogenes Ende 20 aufweisen, welches in Schlitze 19 eingreift und so einen festen Sitz der Kontaktzungen herstellt. Die Breite B des Steckerfußes entspricht der Breite der Öffnung 23 im Sockel, durch welche der Fuß 2a des Steckers 2 eingesteckt wird. Wird in einen, wie in Fig. 2a dargestellten Sockel ein Stecker in der Form, wie sie dem Fall S1 entspricht, eingesteckt, so kann dieses Steckverbindungssystem die Funktionen eines zweimal einseitigen Kontaktierens plus Öffnerfunktion, voreilend übernehmen. Das zweimal einseitige Kontaktieren erfolgt über die nicht miteinander verbundenen Kontaktzungen 18, die jede für sich den Kontakt mit den Federkontakten 7 herstellen. Beim Herausziehen des Fußes 2a legen sich die gegenüberliegenden Federkontakte 7 mit ihren Ausformungen wieder aneinander an, da der Spalt 14 so gewählt ist, daß eine Kontaktierung der Ausformungen 13 vorher erfolgt, bevor die Abknickung 10 am innenliegenden Rand des Spaltes 24 anliegt. Über die in Richtung der Sockelmitte weisende Federkraft wird dann die Öffnerfunktion wahrgenommen. Es kann aber auch gewünscht sein, daß nur ein einseitiges Kontaktieren plus einer Öffnerfunktion von dem Steckverbinder erfüllt werden soll. In diesem Falle wird ein wie in Fig. 2a dargestellter Sockel mit einem gemäß S2 aufgebauten Steckerfuß zusammengebracht. Weitere Varianten ergeben sich aus den Fig. 2b, 3a und 3b, wobei bei dem in Fig. 2b dargestellten Sockelträger der Spalt 14 so schmal ausgebildet ist, daß die Abknickungen 10 an den Innenkanten 24 des Spaltes 14 anliegen, bevor ein gegenseitiges Berühren ihrer Ausformungen 13 stattfindet. In diesem Falle wird also bei herausgezogenem Stecker die Schließerfunktion hergestellt. Ein solcher Sockelträger in Verbindung mit einem Steckerfuß S3 kann daher die Funktionen eines doppelten, zweiseitigen Kontaktierens plus Schließerfunktion übernehmen. Wird ein solcher Sockel mit einem Steckerfuß gemäß S4 in Verbindung gebracht, so übernimmt dieses System ein zweimal einfaches, einseitiges Kontaktieren. Schließlich wird aus der in Fig. 3 dargestellten Variante gezeigt, wie ein einfaches, einseitiges Kontaktieren mit einem erfindungsgemäßen Steckverbinder ermöglicht wird. Dabei ist aus Fig. 3b, wo der Stecker in den Sockel eingebracht ist, zu sehen, wie sich die Abknickung 10 am rückwärtigen Teil des Federkontaktes 7 anlegt und dadurch eine Abstützung bewirkt, die eine Kontaktierung des bauchigen Teils 8 des Federkontaktes 7 mit der Kontaktzunge 18 unterstützt. Da der Fuß 2a des Steckers 2 nicht bis in den Bereich der Ausformung 13 vordringt, wird diese vor einer mechanischen Verformung geschützt und kann somit insbesondere die Offnerfunktion zuverlässig und sicher wahrnehmen.

## Patentansprüche

1. Funktionssteckverbinder, bei welchem auf der Außenseite eines in eine Buchse (1) einführbaren Steckerfußes (2a) vorgesehene Kontaktzungen (18) jeweils mit beispielsweise paarweise auf zwei gegenüberliegenden Innenseiten der Buchse (1) isoliert angeordneten Federkontakten (7) zusammenwirken, die in ihrem oberen, dem Stecker (2) zugewandten Bereich der Buchse (1) zur Kontaktierung mit den Steckerkontaktzungen (18) bauchig federnd ausgebildet und anschließend an den bauchig federnd ausgebildeten Bereich (8) mit weiter in Richtung zur Mitte des Buchsengehäuses (3) ausgebogenen, halbkreisförmigen Kontaktauswölbungen (13) versehen sind, die im gesteckten Zustand zwangsweise geöffnet werden, wobei die Länge des Steckerfußes (2a) so bemessen ist, daß dessen Kontaktzungen (18) bei eingestecktem Stecker (2) noch vor den Kontaktauswölbungen (13) enden, dadurch gekennzeichnet, daß die jeweils gegenüberliegenden Federkontakte (7) in durch Verstrebungen (16) abgegrenzten Kammern des Buchsengehäuses (3), die ihrer Breite entsprechen, gehalten sind, daß die Kontaktauswölbungen (13) in etwa parallel zum Buchsenboden verlaufende Querteile (10a) und anschließende, in Richtung der Lötfahnen (9) weisende Abknickungen (10), die eine federnde Abstützung an den vertikalen Schenkeln der Federkontakte (7) zum Zweck der Gegendruckerhöhung für die Steckerkontaktierung in dem bauchig federnd ausgebildeten Bereich (8) bewirken, übergehen und daß ein Anschlag für diese Abknickungen (10) von den Seitenwänden eines Spaltes (14) gebildet wird, der in dem vom Stecker abgewandten Bereich des Buchsengehäuses (3) zwischen diesem und dem Buchsenträger (4) angeordnet ist.

2. Funktionssteckverbinder nach Anspruch 1, dadurch gekennzeichnet, daß der Spalt (14) zwischen Buchsengehäuse (3) und Buchsenträger (4) umlaufend angeordnet und durch das untere Ende der Verstrebungen (16) in einzelne Abschnitte unterteilt ist.

3. Funktionssteckverbinder nach den Ansprüchen 1 oder 2, dadurch gekennzeichnet, daß die Breite der Abschnitte des Spaltes (14) jeweils in Abhängigkeit von der gewünschten Funktionsweise der Federkontakte gewählt ist.

4. Funktionssteckverbinder nach den Ansprüchen 1 bis 3, dadurch gekennzeichnet, daß die Kammern (5) des Buchsengehäuses (3) im Einführbereich für den Stecker mit Querstegen (6) versehen sind, über die die Federkontakte (7) Uförmig gelegt sind und mit dem zweiten nach außen gerichteten Schenkel in Lötfahnen (9) übergehen, die auf der vom Einführbereich des Steckers abgewandten Seite parallel zur Steckrichtung aus dem Buchsengehäuse (3) herausragen.

5. Funktionssteckverbinder nach Anspruch 4, dadurch gekennzeichnet, daß der Abstand zwischen dem Quersteg (6) und dem Buchsengehäuse (3) der Dicke der Federkontakte (7) entspricht.

6. Funktionssteckverbinder nach einem der Ansprüche 1 bis 5, dadurch gekennzeichnet, daß die Abknickungen (10) am freien Ende des einen Schenkels der Federkontakte (7) parallel zu den Lötfahnen (9) verlaufen.

7. Funktionssteckverbinder nach einem der Ansprüche 1 bis 6, dadurch gekennzeichnet, daß der Buchsenträger (4) in das Buchsengehäuse (3) einschnappbar ist und dort über eine sich an seiner Stirnseite befindende Nut (21), in die ein im Bereich des Fußes des Buchsengehäuses (3) verlaufender Vorsprung (22) eingreift, gehalten wird.

8. Funktionssteckverbinder nach einem der Ansprüche 1 bis 7, dadurch gekennzeichnet, daß an einer Seite des Steckerfußes (2a) eine quer verlaufende Rastaussparung (17) eingebracht ist, welche mit einem korrespondierend ausgebildeten, federnden Rastnasenelement (12) im Buchsenträger (4) zusammenwirkt.

## Claims

1. An operational plug-in connector in which, contact tongues (18) provided on the outer side of a plug base (2a) insertable into a bushing (1) cooperate in each case with spring contacts (7) disposed in insulated manner e. g. pairwise on two opposite inside faces of the bushing (1) which contacts, in their upper area of the bushing (1) facing the plug (2), are constructed resiliently and in the manner of a bulge to contact with the plug contact tongues (18) and subsequently, on the area (8) constructed resiliently as a bulge, are provided with semi-circular contact cambers (13) bent out further in the direction of the middle of the bushing housing, said cambers being forcibly opened in the plug-in condition, the length of the plug base (2a) being calculated in such a manner that its contact tongues (18) when the plug (2) is inserted end just before the contact cambers (13), characterised in that the spring contacts (7) oppositely placed in each instance are held in chambers of the bushing housing (3) delimited by stays (16) ehich correspond to their width, in that the contact cambers (13) extend into transversal elements (10a) directed substantially parallel with the bottom of the bushing and into connecting bends (10) pointing in the direction of the soldering lugs (9) which bends effect a resilient supporting on the vertical arms of the spring contacts (7) for the purpose of increasing the counterpressure for the plug contacting in the area (8) constructed resiliently as a bulge, and in that an abutment for these bends (10) is formed by the side walls of a gap (14) which is disposed in the area of the bushing housing (3) facing away from the plug between said housing and the bushing holder (4).

2. An operational plug-in connector according to Claim 1, characterised in that the gap (14) between bushing housing (3) and bushing holder (4) is disposed circumferentially and is subdivided by the bottom end of the stays (16) into individual portions.

3. An operational plug-in connector according to Claims 1 or 2, characterised in that the width of the portions of the gap (14) is chosen in each case depending upon the desired manner of operation of the spring contacts.

4. An operational plug-in connector according to Claims 1 to 3, characterised in that the chambers (5) of the bushing housing (3) are provided in the insertion area for the plug with transversal webs (6) over which the spring contacts (7) are laid U-shaped and, with the second outwardly-directed web, extend into soldering lugs (9) which on the side facing away from the insertion area of the plug protrude out of the bushing housing (3) parallel with the plug-in direction.

5. An operational plug-in connector according to Claim 4, characterised in that the distance between the transversal web (6) and the bushing housing (3) corresponds to the thickness of the spring contacts (7).

6. An operational plug-in connector according to one of Claims 1 to 5, characterised in that the bends (10) at the free end of the one arm of the spring contacts (7) extend parallel with the soldering lugs (9).

7. An operational plug-in connector according to one of Claims 1 to 6, characterised in that the bushing holder (4) can be snapped into the bushing housing (3) and is held therein by means of a groove (21) situated in its front face into which a projection (22) extending in the area of the base of the bushing housing (3) engages.

8. A functional plug-in connector according to one of Claims 1 to 7, characterised in that a transversally-extending engagement recess (17) is provided on one side of the base of the plug (2a), a correspondingly designed sprung stop- nose member (12) in the bushing holder (4) cooperating with this.

## Revendications

1. Connecteur à fiches de fonction dans lequel des languettes de contact (18), prévues sur le côté extérieur d'un pied de contacteur (2a) capable d'être introduit dans une douille de socle (1) coopérant chacune avec deux ressorts de contacts (7) disposés isolés sur les côtés intérieurs se faisant face de la douille (1), ces ressorts étant constitués, dans le domaine supérieur de la douille tourné vers le contacteur à fiche (2), en forme bombée élastique en vue de leur mise en contact avec les languettes de contact (18) du contacteur, et étant pourvus, dans la zone (8) faisant suite à cette zone élastiquement bombée, des bombements de contact en forme de demi- cercles (13) recourbés vers l'extérieur en direction du centre du carter de douille (3), qui s'ouvrent obligatoirement dans l'état enfiché du contacteur, la longueur du pied de contacteur (2a) étant prévue telle que ses languettes de contact, lorsque le contacteur est enfiché, se terminent encore en avant des bombements de contacts extérieurs (13), connecteur à enfichage caractérisé en ce que chacun des contacts à ressort se faisant face (7) est maintenu dans une chambre du carter de douille (3) délimitée par des cloisonnements (16), correspondant à sa largeur, les bombements de contact (13) se prolongeant par des parties transversales (10a) s'étendant parallèlement au fond de la douille, et présentant ensuite des portions (10) coudées en direction des languettes de soudage (9), qui assurent un appui élastique contre les branches verticales des ressorts de contact (7), en vue d'un accroissement de la pression réciproque pour la mise en contact du contacteur à fiche dans le domaine élastiquement bombée (8), une butée pour ces coudes de pliage (10) étant formée par les parois latérales d'une fente (14) qui est disposée dans le domaine du carter de douille (3) éloigné du contacteur, entre celui-ci et le support de douille (4).

2. Connecteur à fiche suivant la revendication 1, caractérisé en ce que la fente (14) entre le carter de douille (3) et le support de douille (4) est circulaire et est partagée, par l'extrémité inférieure des cloisonnements (16), en portions individuelles.

3. Connecteur suivant l'une des revendications 1 ou 2, caractérisé en ce que la largeur des portions de la fente (14) est choisie en dépendance du type de fonctionnement désiré pour les ressorts de contact.

4. Connecteur suivant l'une quelconque des revendications 1 à 3, caractérisé en ce que les chambres (5) du carter de douille (3) sont pourvues, dans le domaine d'insertion pour le contacteur, de barrettes transversales (6) sur lesquelles sont posés les ressorts de contact (7) en forme de U, et qui se prolongent, par leur seconde branche dirigée vers l'extérieur, sous la forme de languettes de soudage (9), qui font saillie, sur le côté qui est éloigné du domaine d'enfichage du contacteur, parallèlement à la direction d'enfichage, hors du carter de douille (3).

5. Connecteur suivant la revendication 4, en ce que la distance entre la barrette transversale (6) et le carter de douille (3) correspond à l'épaisseur des ressorts de contact (7).

6. Connecteur suivant l'une quelconque des revendications 1 à 5, caractérisé en ce que les portions coudées (10) s'étendent, à l'extrémité libre de l'une des branches de ressorts de contact (7), parallèlement aux languettes de soudage (9).

7. Connecteur à fiche suivant l'une quelconque des revendications 1 à 6, caractérisé en ce que le support de douille (4) est engagé à déclic dans le carter de douille (3) et y est maintenu à cet endroit par l'intermédiaire d'une gorge (21) prévue sur sa face frontale et dans laquelle est engagé un appendice saillant (22) s'étendant dans le domaine de pied du carter de douille (3).

8. Connecteur à fiche suivant l'une quelconque des revendications 1 à 7, caractérisé en ce que, sur un côté du pied de contacteur enfichable (2a) est prévu un évidement d'accrochage (17) s'étendant transversalement, lequel coopère avec un élément à nez d'accrochage élastique (12), de forme correspondante, prévu dans le support de douille (4).
